# EUROPÄISCHE PATENTSCHRIFT

(11) **EP 0 073 815 B1**
(45) Veröffentlichungstag und Bekanntmachung des Hinweises auf die Patenterteilung: **11.06.1986**
(21) Anmeldenummer: 82901125.3
(22) Anmeldetag: 12.03.1982
(51) Int. Cl.: B43M 7/00

(54) **VORRICHTUNG ZUM ÖFFNEN VON BRIEFKUVERTS ODER DGL.**
DEVICE FOR OPENING ENVELOPES OR SIMILAR OBJECTS
DISPOSITIF POUR OUVRIR DES ENVELOPPES OU DES OBJETS SIMILAIRES

(30) Priorität: 12.03.1981 DE 3109501
(43) Veröffentlichungstag der Anmeldung: 16.03.1983
(73) Patentinhaber: DELTA-REAL ESTABLISHMENT, FL-9496 Balzers (LI)
(72) Erfinder: MORAX, François, CH-8803 Rüschlikon (CH)
(74) Vertreter: Eder, Eugen, Dipl.-Ing.
(86) Internationale Anmeldenummer: EP8200086
(87) Internationale Veröffentlichungsnummer: WO8203206

## Beschreibung

Die Erfindung betrifft eine Vorrichtung zum Öffnen von Briefen mit den Merkmalen des Oberbegriffs des Patentanspruchs 1.

Eine derartige Vorrichtung ist aus der US-PS 1 666 533 vorbekannt. Diese besitztein stationäres Grundteil, welches begrenzt schwenkbar einen Messerträger für das stationäre Messerblatt trägt. Dieser schwenkbare Messerträger ist mit einer Feder verbunden, die ihn ständig in Richtung zum beweglichen Messerträger hin zu ziehen versucht. Das stationäre Messerblatt ist liegend und bündig mit der Briefanlage angeordnet. Die Briefanlage erfolgt von der Vorderseite der Vorrichtung aus im wesentlichen horizontal. Mit dem Grundteil verbunden ist ein drehbarer Messerträger in Form einer Walze. Dieser nimmt das bewegliche Messerblatt in einem passenden, zur Längsachse schräg verlaufenden Schlitz auf. Dieses Messerblatt steht gegenüber der Umfangsfläche um die Stärke des abzuschneidenden Briefrandes vor. Der bewegliche Messerträger wird mittels eines getrennt ausgebildeten, angesetzten Handgriffes betätigt.

Aus der GB-PS 733 080 ist eine Vorrichtung zum Öffnen von Briefen bekannt, bei der eine rotierend mittels eines Elektromotors angetriebene Messerwalze mit im wesentlichen kreisförmigem Querschnitt verwendet wird. Das stationäre federnd angedrückte Gegenmesser verläuft schräg nach aufwärts. Es ist eine horizontale Briefanlage vorhanden.

Die CH-PS 242 181 beschreibt eine Vorrichtung zum Öffnen von Briefen, bei der mit einer Grundplatte eine schwenkbare Platte verbunden ist. Diese dient zugleich als Handgriff aber auch als Briefanlage. Die Frontseite an dieser Platte trägt ein Messer, das mit einem Gegenmesser an einer aufrecht stehenden Platte zusammenarbeitet, welche schwenkbar federnd gegen dieses Messer angedrückt wird.

Eine ähnliche Vorrichtung ist schließlich aus der DE-PS 24 88 66 bekannt. Der zu öffnende Brief wird an einer schrägen Platte festgeklemmt. Diese Platte wird geschwenkt und arbeitet mit einem Messerbalken zusammen.

Der Erfindung liegt die Aufgabe zugrunde, insbesondere die eingangs beschriebene Vorrichtung zum Öffnen von Briefen so zu verbessern, daß der Messerträger materialsparender und in Serienfertigung einfacher herstellbar wird und zudem die Messerblätter einfacher herstellbar und einsetzbar werden.

Die Erfindung löst diese Aufgabe mit den Merkmalen des Kennzeichnungsteils des neuen Patentanspruchs 1.

Die Erfindung bietet den Vorteil, den Messerträger verhältnismäßig einfach und materialsparend auszubilden. Sie erlaubt eine einfache Messerausbildung und Befestigung. Schließlich ist der Handgriff zur Betätigung der Vorrichtung bereits an den Messerträger mitangeformt, so daß die Montage eines zusätzlichen Handgriffes entfällt.

Weitere Ausgestaltungen der Erfindung ergeben sich aus den Unteransprüchen.

Die Erfindung wird nachfolgend anhand von in der Zeichnung dargestellten
Ausführungsbeispielen näher erlätert. In der Zeichung zeigen:
Fig. 1 eine Vorderansicht;
Fig. 2 eine Draufsicht;
Fig. 3 eine Seitenansicht, teilweise im Schnitt; und
Fig. 4 eine Ansicht, wie in Fig. 3, einer geänderten Ausführung;
Fig. 5 eine Ansicht, wie in Fig. 3, einer anderen Ausführung; und
Fig. 6 eine Ansicht, wie in Fig. 3, einer weiteren Ausführung.

Die Vorrichtung zum Öffnen von Briefen oder dergleichen weist ein Grundteil 1, einen stationären Messerträger 2, einen beweglichen Messerträger 3 und einen an diesem ausgebildeten Handgriff 4 auf.

Der bewegliche Messerträger 3 ist ein sich über die volle Messerlänge erstreckender, im wesentlichen rechteckförmiger Block 5 mit planen Seitenflächen 6.

An den Seitenflächen 6 sind exzentrisch angeordnete Schwenkzapfen 7 ausgebildet, die in nicht näher dargestellten Lagern des Grundteils 1 drehbar gelagert sind.

An der vorderen Stirnseite besitzt der Block 5 eine Kreissegmentfläche 8, deren Mittelpunkt die Mittelachse der Schwenkzapfen 7 bildet.

An die Kreissegmentfläche 8 schließt sich an der Oberseite nach einwärts leicht ansteigend eine plane Auflagefläche 9 für das bewegliche Messerblatt 10 an. Das bewegliche Messerblatt 10 ist mittels Schrauben 11 am Block 5 befestigt. Die Auflagefläche 9 verläuft in Längsrichtung des Blockes 5 geneigt und zwar, wie aus Fig. 1 ersichtlich, in der Zeichnungsfigur von links nach rechts ansteigend.

Das bewegliche Messerblatt 10 ragt mit seiner Schneidkante 12 über die Kreissegmentfläche 8 vor und zwar um den vom zu öffnenden Briefkuvert 13 abzuschneidenden Rand, vorzugsweise ragt die Schneidkante 12 pm 0,6 mm über die Kreissegmentfläche 8 vor, so daß 0,6 mm des Briefkuverts 13 abgeschnitten werden.

Der Block 5 setzt sich in seinem rückwärtigen Bereich in einen nach aufwärts verlaufenden Teil 14 fort, der sich über die ganze Blocklänge erstreckt, um dann in einen Teil 15 überzugehen, der zur Vorderseite hin abgebogen in seinem Querschnitt sich verjüngend verläuft. Durch die Teile 14 und 15 wird der Handgriff 4 gebildet, der zur Betätigung der Vorrichtung von Hand in die Pfeilrichtung I zu bewegen ist.

Damit von oben her das Anlegen des Briefkuverts 13 beobachtet werden kann und um die Schrauben 11 zum Auswechseln des Messerblattes 10 lösen zu können, ist, wie strichliert angedeutet, im Handgriffteil 15 eine Öffnung 16 ausgebildet.

Zur selbsttätigen Rückführung des Messerblockes 5 in die durch einen nicht dargestellten Anschlag begrenzte Ausgangsstellung nach Betätigung der Vorrichtung ist der Block 5 federbelastet, wodurch er in Pfeilrichtung 11 zurückgeführt wird. Wie aus Fig. 2 ersichtlich, kann hierfür um den Schwenkzapfen 7 gewickelt eine Schraubenfeder 17 angeordnet sein, deren eines Ende mit der einen Seitenwange 18 des Grundteils 1 und mit dem anderen Ende mit dem Block 5 verbunden ist.

Dem Messerblock 5 vorgelagert ist der stationäre Messerträger 2 ebenfalls als längs verlaufender Block 19 angeordnet. Er ist begrenzt schwenkbar in den Seitenwangen 18 des Grundteils 1 gelagert. Hierzu weisen die parallelen Seitenflächen 20 des Blockes Schwenkzapfen 21 auf, die drehbar in nicht dargestellten Lagern der Seitenwangen 18 gelagert sind.

An der dem Block 5 zugekehrten, planen, vom Schwenkzapfen 21 schräg nach aufwärts und zum Block 5 hin verlaufenden Fläche 22 ist ein weiteres Messerblatt 23 mittels Schrauben 24 befestigt. Die Schneidkante 25 des Messerblattes 23 verläuft bündig mit der planen Oberseite 26, die als Auflageebene für das Briefkuvert 13 dient. An der einen Seite ist ein über diese Oberseite 26 empor ragender Seitenanschlag 27 für das Briefkuvert 13 ausgebildet. Dieser Seitenanschlag 27 ist dabei so angeordnet, daß das Briefkuvert 13 gerade noch bis zur Kreissegmentfläche 8 bis auf Anschlag zwischen die Schneidkanten 12 und 25 einschiebbar ist.

Im Bereich der den Messerkanten 12 und 25 zugekehrten Stirnseiten 28 des Seitenanschlages 27 gelangen die Messerkanten 12 und 25 in Berührung. Diese Berührung wird ständig dadurch aufrechterhalten, daß der Messerblock 19 in Pfeilrichtung 111 zum Block 5 hin federbelastet ist. Hierzu ist wiederum um mindestens einen der Schwenkzapfen 21 eine Schraubenfeder 29 angeordnet, deren eines Ende mit der Seitenwange 18 und deren anderes Ende mit dem Block 19 verbunden ist.

Das Grundteil 1 ist U-förmig ausgebildet und besitzt zwei seitliche Wangen 18 und einen Boden 30. Im Boden 30 befindet sich eine Ausnehmung 31, die von einer nach rückwärts herausziehbaren Abfallade 32 zur Aufnahme der abgeschnittenen Briefkuvertränder abgedeckt ist.

Bei der in Fig. 4 dargestellten, geänderten Ausführungsform ist der Block 19 starrer Bestandteil des Grundteils 1. Der Messerträgerblock 5 ist nicht nur schwenkbar gelagert, sondern er ist auch in Richtung IV zum stationären Messerblatt 23 hin beweglich. Hierzu ist eine raumfeste Achse 33 für den Messerblock 5 vorgesehen, die in den Seitenwangen 18 des Grundteils 1 starr gelagert ist. Der Block 5 besitzt eine langlochartige Ausnehmung 34, durch die sich die Achse 33 erstreckt. Federn 35 stützen sich einerseits gegen die Wandung dieser Ausnehmung und andererseits gegen die starre Achse 33 ab, wodurch der Messerblock 5 ständig mit seiner Messerkante 12 gegen die Messerkante 25 im Berührungsbereich gedrückt gehalten wird.

Bei der in Fig. 5 im Schnitt dargestellten, geänderten Ausführung ist das Grundteil 1 zum Boden hin offen ausgebildet. An der planen, in Anlagerichtung V für das zu öffnende Kuvert oder dergleichen leicht abfallenden Oberseite 40 ist das plane Messerblatt 23 mittels nicht dargestellter Schrauben in versenkter Lage starr befestigt. Die hinterschnittene Schneidkante 25 dieses Messers 23 ragt etwas über die Wand der Oberseite 40 vor in den freien Raum einer Öffnung 41 an der Oberseite 40 hinein.

Der Block 5, der das bewegliche Messerblatt 10 trägt, weist ggf. nur seitliche, den Block 5 zur Vorderseite 42 hin verlängernde Arme 43 auf, die in den Seitenwänden 44 schwenkbar gelagert sind. Die Naben 45 greifen hierzu mittels Schwenkzapfen 46 in Langlöcher 47 in den Seitenwänden 44 ein und werden dort mittels Druckfedern 48 zur Vorderseite 42 hin beaufschlagt. Die Schneidkante 12 des Messerblattes 10, die um den abzuschneidenden Betrag des Kuverts oder desgleichen über den Block 5 vorsteht, wird damit ständig in Anlage mit der Kante 25 des Messerblattes 23 gehalten. Das Messerblatt 10 verläuft in Längsrichtung des Blockes 5 wiederum, wie bei der Ausführung nach Fig. 3, geneigt und bleibt auch in Ausgangsstellung in Anlage mit dem Messerblatt 23.

An dem Block 5 setzt sich, entgegen den Schwenkarmen 43 gerichtet, in Richtung zur Rückseite 49 hin der Handgriff 4 fort. Durch Betätigen des Handgriffes 4 in Pfeilrichtung 1 erfolgt der Schnitt. Bei dieser Ausführung kann somit der Schnitt durch Betätigung des Handgriffes an der von der Anlage abgekehrten Seite erfolgen.

Die Ausführung nach Fig. 6 ist weitgehend derjenigen nach Fig. 5 ähnlich. Abweichend ist lediglich, daß die Schwenkarme 43 für den Messerblock 5 seitlich des Messerblattes 23 und nicht unterhalb desselben verlaufen. Der Messerblock 19 ist wiederum, wie bei der Ausführung nach Fig. 3, ausgebildet. Zur Lagerung der seitlichen Arme 43 kann das Gehäuse 1 seitliche Naben 54 aufweisen.

## Patentansprüche

1. Vorrichtung zum Öffnen von Briefumschlägen mit einem stationären Grundteil, einem damit verbundenen Messerträger für ein stationäres Messerblatt, das mit seiner Breitseite an diesem anliegend befestigt ist und mit der von der Oberseite des Messerträgers gebildeten Umschlaganlage bündig abschneidet, einem mit dem Grundteil schwenkbar verbundenen, durch einen Handgriff betätigbaren Messerträger für ein bewegliches Messerblatt, das mit seiner Breitseite an einer in Längsrichtung schrägen Auflagefläche des beweglichen Messerträgers befestigt ist, an das sich zurückspringend eine gekrümmte Anschlagfläche für den Briefumschlag anschließt, deren Krümmungsmittelpunkt auf der Schwenkachse des beweglichen Messerträgers liegt, und einer begrenzt beweglichen, elastischen Lagerung einer der Messerträger, um die zusammenwirkenden Messerblätter ständig aneinandergedrückt zu halten, dadurch gekennzeichnet, daß der bewegliche Messerträger (3) ein im wesentlichen rechteckförmiger Block (5) ist, daß an der Oberseite des Messerträgers das bewegliche Messerblatt (10) liegend angeschraubt ist, daß der Handgriff (4) des Messerträgers einstückig an diesem angeformt ist und daß die Schwenkachse (7, 46) des Messerträgers exzentrisch zu seiner gedachten Längsmittelachse ausgebildet ist.

2. Vorrichtung nach Anspruch 1, dadurch gekennzeichnet, daß der Handgriff (4) des beweglichen Messerträgers (3) nach aufwärts und nach vorne zur Anlage (40) des Briefkuverts verläuft.

3. Vorrichtung nach Anspruch 2, dadurch gekennzeichnet, daß der sich nach vorne erstreckende Handgriff (4) eine Sichtöffnung (16) besitzt.

4. Vorrichtung nach Anspruch 1, dadurch gekennzeichnet, daß der Handgriff (4) des beweglichen Messerträgers (3) sich von der Anlage (40) des Briefkuverts nach rückwärts erstreckt.

5. Vorrichtung nach Anspruch 1, dadurch gekennzeichnet, daß der bewegliche Messerträger (3) seitliche Arme (43) besitzt, die an der Vorderseite (42) des Grundteils (1) schwenkbar gelagert sind.

6. Vorrichtung nach Anspruch 5, dadurch gekennzeichnet, daß die schwenkbar gelagerten Enden (45,46) der Arme (43) des beweglichen Messerträger (3) durch Federn (48) beaufschlagt sind.

7. Vorrichtung nach Anspruch 1, dadurch gekennzeichnet, daß die Briefanlage (40) zu den Messerblättern (10, 23) hin leicht fallend ausgebildet ist.

8. Vorrichtung nach Anspruch 7, dadurch gekennzeichnet, daß die Ebene der Anlagefläche (26) für das Briefkuvert etwa durch die Schwenkachse (7) des Messerträgers (3) verläuft.

## Claims

1. A device for opening envelopes, comprising a stationary base having a knife holder mounted thereon for a stationary knife blade which knife blade, with its broad side face, is secured thereto in abutting relationship whilst being flush with the envelope abutment formed by the upper side of the knife holder, a movable knife blade connected to a knife holder which is swingably connected to the base and operable by a handle, the movable blade, with its broad side face being secured to a longitudinally inclined bearing surface of the movable knife holder, adjacent said movable blade a receding curved abutting surface for the envelope whose centre of curvature lies on the pivot axis of the movable knife holder and a limitedly movable resilient support of one of the knife holders to keep the cooperating knife blades in constant contact with each other, characterized in that the movable knife holder (3) is a substantially rectangular block (5), in that at the upper side of the knife holder the movable knife blade (10) is screwed on in horizontal position in that the handle (4) of the knife holder is formed thereto integrally, and in that the pivot axis (7, 46) of the knife holder is formed excentrically of its imaginary longitudinal centre axis.

2. Device according to claim 1, characterized in that the handle (4) of the movable knife holder (3) extends upwardly and forwardly to the abutment (40) of the letter envelope.

3. Device according to claim 2, characterized in that the handle (4) extending forwardly has a viewing aperture (16).

4. Device according to claim 1, characterized in that the handle (4) of the movable knife holder (3) extends rearwardly from the abutment (40) of the letter envelope.

5. Device according to claim 1, characterized in that the movable knife carrier (3) has lateral arms (43) swingably supported at the front side (42) of the base part (1).

6. Device according to claim 5, characterized in that the swingably supported ends (45, 46) of the arms (43) of the movable knife holder (3) are loaded by springs (48).

7. Device according to claim 1, characterized in that the letter abutment (40) is slightly sloping downward towards the knife blades (10, 23).

8. Device according to claim 7, characterized in that the plane of the abutment area (26) for the envelope extends approximately through the pivot axis (7) of the knife holder (3).

## Revendications

1. Dispositif pour ouvrir des enveloppes de lettres comportant une partie de base fixe, un porte-couteau qui est relié à cette partie de base fixe et qui est prévu pour une lame de couteau fixe qui est fixée en étant appliquée par son son côté large sur cette partie de base et qui réalise un sectionnement en étant de niveau avec l'appui de l'enveloppe, qui est formé par la face supérieure du porte-couteau, un porte-couteau qui est relié, de façon à pouvoir pivoter, à la partie de base et peut être actionné par une poignée et est prévu pour une lame de couteau mobile qui est fixée par son côté large sur une surface d'appui, oblique suivant la direction longitudinale, du porte-couteau mobile auquel se raccorde, en étant soumise à un effet de rappel élastique, une surface cintrée de butée prevue pour l'enveloppe et dont le centre de courbure est situé sur l'axe de pivotement du porte-couteau mobile, et un support élastique, mobile suivant un déplacement limité, de l'un des porte-couteaux, permettant de maintenir en permanence comprimées l'une contre l'autre les lames de couteau qui coopèrent, caractérisé en ce que le porte-couteau mobile (3) est un bloc de forme essentiellement rectangulaire (5), que la lame de couteau mobile (10) est fixée par vissage en étant en appui sur la face supérieure du porte-couteau, que la poignée (4) du porte-couteau est réalisée d'un seul tenant par façonnage sur le porte-couteau et que l'axe de pivotement (7,46) du porte-couteau est excentré par rapport à son axe médian longitudinal imaginaire.

2. Dispositif suivant la revendication 1, caractérisé par le fait que la poignée (4) du porte-couteau mobile (3) s'étend vers le haut et vers l'avant jusqu'à l'appui (40) prévu pour l'enveloppe.

3. Dispositif selon la revendication 2, caractérisé en ce que la poignée (4), qui s'étend vers l'avant, possède une ouverture d'observation (16).

4. Dispositif selon la revendication 1, caractérisé en ce que la poignée (4) du porte-couteau mobile (3) s'étend vers l'arrière à partir de l'appui (4) prévu pour l'enveloppe.

5. Dispositif selon la revendication 1, caractérisé en ce que le porte-couteau mobile (3) possède des bras latéraux (43) qui sont montés pivotants sur la face avant (42) de la partie de base (1).

6. Dispositif selon la revendication 5, caractérisé en ce que les extrémités (45,46), qui sont montées pivotantes, des bras (43) du porte-couteau mobile (3) sont chargées par des ressorts (46).

7. Dispositif selon la revendication 1, caractériséen ce que l'appui (40) prevu pour l'enveloppe est agencé de matière à être légèrement incliné en direction des lames de couteau (10,23).

8. Dispositif selon la revendication 7, caractérisé en ce que le plan de la surface (26) d'appui pour l'enveloppe passe approximativement par l'axe de pivotement (7) du porte-couteau.
